# FASCICULE DE BREVET EUROPEEN

(11) **EP 4 082 864 B1**
(45) Date de publication et mention de la délivrance du brevet: **13.03.2024**
(21) Numéro de dépôt: 22169534.9
(22) Date de dépôt: 22.04.2022
(51) Int. Cl.: E05F 15/632, B61D 19/02, E05F 15/56

(54) **VÉHICULE TERRESTRE AVEC PORTE DE CIRCULATION**
LANDFAHRZEUG MIT VERKEHRSTÜR
LAND VEHICLE WITH ACCESS DOOR

(30) Priorité: 26.04.2021 FR 2104290
(43) Date de publication de la demande: 02.11.2022
(73) Titulaire: SpeedInnov, 75008 Paris (FR)
(72) Inventeur: BERNARD, Alexandre, 17340 CHATELAILLON PLAGE (FR)
(74) Mandataire: Lavoix

(56) Documents cités:
- DE-C- 613 799
- DE-T2- 3 876 095
- GB-A- 2 125 897

## Description

La présente invention concerne un véhicule terrestre, du type comportant : un premier compartiment intérieur, ledit premier compartiment comprenant un premier plancher ; une paroi sensiblement verticale, délimitant ledit premier compartiment intérieur ; une ouverture ménagée dans ladite paroi ; et une porte apte à fermer l'ouverture de manière réversible ; la porte comprenant : un panneau vertical, mobile par rapport à la paroi ; et un dispositif mécanique de déplacement du panneau ; le dispositif mécanique comprenant un actionneur principal, configuré de sorte qu'une pression exercée sur ledit actionneur principal déclenche un déplacement du panneau par rapport à la paroi.

L'invention s'applique particulièrement aux véhicules ferroviaires de type trains ou trams.

Afin de séparer deux compartiments d'un véhicule ferroviaire, tels qu'une salle voyageurs et une plateforme, il est connu d'équiper le véhicule de portes coulissantes actionnées manuellement à l'aide d'un bouton poussoir placé à mi-hauteur de la porte.

Cependant, les passagers ayant les bras chargés, par exemple de bagages, sont gênés pour déclencher l'ouverture de la porte. En outre, en période d'épidémie bactérienne ou virale, la présence de boutons poussoirs rend nécessaires des opérations de nettoyage régulières, ce qui alourdit la maintenance du véhicule.

Une solution connue consiste à équiper les portes de détecteurs de présence. Cependant, de tels systèmes peuvent déclencher des ouvertures intempestives au moindre passage à proximité de la porte, ce qui nuit à la tranquillité des passagers.

Une autre solution est connue du document GB2125897A qui divulgue une porte entre deux zones d'un véhicule ferroviaire, cette porte coulissante étant actionnée par un poussoir à pied agencé sur le plancher, au bas de la porte.

La présente invention a pour but de résoudre ces problèmes. A cet effet, l'invention a pour objet un véhicule terrestre du type précité, dans lequel l'actionneur principal comporte une première pédale assemblée à une première face du panneau de la porte, ladite première pédale étant mobile en rotation par rapport au panneau selon un premier axe horizontal, ledit premier axe étant situé à une première distance verticale du premier plancher inférieure ou égale à 30 cm, préférentiellement inférieure ou égale à 10 cm.

Suivant d'autres aspects avantageux de l'invention, le véhicule terrestre comporte l'une ou plusieurs des caractéristiques suivantes, prises isolément ou suivant toutes les combinaisons techniquement possibles :
- le véhicule terrestre comprend en outre un second compartiment intérieur, ledit second compartiment comprenant un second plancher ; la paroi séparant les premier et second compartiments ; l'ouverture mettant en communication lesdits premier et second compartiments ;
- l'actionneur principal du dispositif mécanique de la porte comporte en outre une seconde pédale assemblée à une seconde face du panneau de la porte, ladite seconde pédale étant mobile en rotation par rapport au panneau selon un second axe horizontal, ledit second axe étant situé à une seconde distance verticale du second plancher inférieure ou égale à 30 cm, préférentiellement inférieure ou égale à 10 cm ;
- les premier et second axes sont confondus ;
- le véhicule terrestre comprend en outre un actionneur secondaire, ledit actionneur secondaire comprenant un bouton poussoir configuré de sorte qu'une pression exercée sur ledit bouton poussoir principal déclenche un déplacement du panneau par rapport à la paroi, le bouton poussoir étant situé proche d'un bord supérieur de l'ouverture ;
- la première pédale comprend suivant un axe transversal de l'ouverture une première extrémité fixée au panneau et traversée par le premier axe et une deuxième extrémité libre propre à être déplacée par rapport au panneau ;
- le véhicule terrestre est un véhicule ferroviaire de type train ou tram.

L'invention sera mieux comprise à la lecture de la description qui va suivre, donnée uniquement à titre d'exemple non limitatif et faite en se référant aux dessins sur lesquels :
la figure 1 est une vue schématique, en coupe partielle, d'un véhicule terrestre selon un mode de réalisation de l'invention, comportant une porte intérieure ;
la figure 2 est une vue de la porte intérieure de la figure 1, dans une première configuration ; et
la figure 3 est une vue de la porte intérieure des figures 1 et 2, dans une deuxième configuration.

La figure 1 représente un véhicule terrestre 10 selon un mode de réalisation de l'invention. De préférence, le véhicule terrestre 10 est un véhicule ferroviaire, de type voiture de train ou de tram. En variante, le véhicule terrestre 10 est un véhicule routier.

Dans la suite de la description, on considère une base orthonormée (X, Y, Z) associée au véhicule terrestre 10, la direction Z représentant la verticale. On considère que le véhicule terrestre 10 est destiné à se déplacer selon la direction horizontale X.

Le véhicule terrestre 10 comporte : un premier compartiment intérieur 12 ; et un premier plancher 14 et une paroi 16 verticale, délimitant ledit premier compartiment intérieur 12. Dans le mode de réalisation représenté, la paroi verticale 16 s'étend selon un plan (Y, Z).

La paroi 16 verticale comporte une ouverture 18, donnant accès au premier compartiment intérieur. Le véhicule terrestre 10 comporte en outre une porte 20, apte à fermer l'ouverture 18 de manière réversible.

Dans le mode de réalisation représenté, la porte 20 est une porte intérieure au véhicule terrestre 10. Plus précisément, le véhicule terrestre 10 comporte en outre un deuxième compartiment intérieur 22 ; et un deuxième plancher 24. Ledit deuxième plancher 24 et la paroi 16 verticale délimitent le deuxième compartiment intérieur 22. L'ouverture 18 ouvre sur ledit deuxième compartiment intérieur 22, permettant une circulation entre les premier et deuxième compartiments.

Dans le mode de réalisation représenté, les premier 14 et deuxième 24 planchers sont situés dans un même plan (X, Y). En variante non représentée, les premier et deuxième planchers sont décalés verticalement, une marche étant par exemple ménagée entre les premier et deuxième compartiments.

En variante non représentée, la porte 20 est une porte extérieure et la paroi 16 est une paroi extérieure au véhicule terrestre 10.

La paroi 16 et la porte 20 sont visibles sur les figures 2 et 3, respectivement dans une première configuration fermée et dans une deuxième configuration ouverte.

La porte 20 comprend un panneau vertical 30 et un dispositif électro-mécanique 32 de déplacement du panneau.

Le panneau vertical 30 est mobile par rapport à la paroi 16 selon la direction Y. Plus précisément, le panneau vertical 30 est apte à coulisser le long d'une face 34 de la paroi 16 orientée vers le premier compartiment 12.

Le dispositif électro-mécanique 32 comprend : un rail 36 ; un patin 38 motorisé ; et un actionneur principal 40. Dans le mode de réalisation, le dispositif électro-mécanique 32 comprend en outre un actionneur secondaire 42.

Le rail 36 est disposé selon Y, au-dessus de l'ouverture 18. Le patin 38 est fixé à un bord supérieur du panneau 30 et muni de moyens de déplacement le long du rail 36, tels que des roulettes (non représentés). Le patin 38 est équipé d'un moteur électrique 44, apte à mettre en mouvement les roulettes, selon un premier 46 ou un second 48 sens de déplacement opposés.

L'actionneur principal 40 comporte une pédale 50, 52, assemblée à une face 54, 56 du panneau 30. L'actionneur principal 40 est configuré pour qu'une pression sur ladite pédale 50, 52 déclenche un déplacement du panneau 30 selon Y par rapport à la paroi 16.

La pédale 50, 52 est mobile en rotation par rapport au panneau selon un axe 60 horizontal. Ledit axe 60 est situé à une distance 62 verticale non nulle du plancher 14, 24. Ladite distance 62 est inférieure ou égale à 30 cm, préférentiellement inférieure ou égale à 10 cm. Ainsi, la pédale 50, 52 peut être manoeuvrée par un pied d'un passager du véhicule terrestre 10.

La pédale 50, 52 est par exemple reliée électriquement au moteur 44 du patin 38.

Dans le mode de réalisation représenté, l'actionneur principal 40 comporte une première 50 et une deuxième 52 pédales, assemblées à des faces 54, 56 opposées du panneau 30. Les première 50 et deuxième 52 pédales sont mobiles en rotation par rapport au panneau selon le même axe 60 horizontal. En variante non représentée, les pédales ont des axes de rotation distincts.

L'actionneur secondaire 42 comporte un bouton poussoir 64, 66 assemblé à la paroi 16, à proximité de l'ouverture 18. De préférence, le bouton poussoir 64, 66 est situé verticalement proche d'un bord supérieur 68 de l'ouverture 18. Le bouton poussoir 64, 66 est relié électriquement au moteur 44 du patin 38. L'actionneur secondaire 42 est configuré pour qu'une pression sur le bouton poussoir 64, 66 déclenche un déplacement du panneau 30 selon Y par rapport à la paroi 16.

Dans le mode de réalisation représenté, l'actionneur secondaire 42 comporte un premier 64 et un second 66 boutons poussoirs, respectivement disposés dans le premier 12 et dans le deuxième 22 compartiments.

Selon un mode de réalisation, la pression sur la pédale 50, 52 ou sur le bouton poussoir 64, 66 déclenche un déplacement du panneau 30 selon le premier sens 46 de déplacement, correspondant à une ouverture de la porte 20. Par ailleurs, ladite porte est équipée d'un système pneumatique (non représenté) apte à déplacer ladite porte selon le second sens 48, afin de la ramener automatiquement en position de fermeture après une durée prédéterminée, par exemple de l'ordre de 10 secondes.

En variante, la pression sur la pédale 50, 52 ou sur le bouton poussoir 64, 66 déclenche un déplacement du panneau 30 alternativement selon le premier 46 et le second 48 sens de déplacement.

Dans la première configuration de la figure 2, le panneau 30 obture totalement l'ouverture 18, bloquant la communication entre les premier 12 et deuxième 22 compartiments. Par ailleurs, une extrémité 70 de la pédale 50, 52, opposée à l'axe 60 de rotation, est dans une première position dite haute.

Dans la deuxième configuration de la figure 3, le panneau 30 dégage au moins partiellement l'ouverture 18, permettant le passage d'un usager entre les premier 12 et deuxième 22 compartiments. Par ailleurs, l'extrémité 70 de la pédale 50, 52 est dans une seconde position dite basse.

De préférence, la pédale 50, 52 comporte un organe de type ressort ou vérin, de préférence un vérin à air comprimé, lui permettant de revenir automatiquement en position haute après un passage en position basse.

Un procédé de fonctionnement de la porte 20 va maintenant être décrit. On considère que ladite porte est dans la première configuration de la figure 2. Un passager du véhicule terrestre 10, situé dans le premier 12 ou le deuxième 22 compartiment, se présente devant ladite porte 20. A l'aide de son pied, il exerce une pression sur l'extrémité 70 de la pédale 50 ou 52 situé face à lui. L'extrémité 70 passe ainsi de la position haute à la position basse, ce qui envoie une impulsion électrique au moteur 44. Le moteur se met alors en route, de sorte à déplacer le patin 38 et le panneau 30 le long du rail 36 dans le premier sens 46 de déplacement. La porte 20 passe ainsi de la configuration fermée à la configuration ouverte.

Après une durée prédéterminée permettant le déplacement du passager, fixée par exemple à une dizaine de secondes, le système pneumatique de la porte 20 ramène le panneau 30 en configuration fermée.

S'il est impossible de manoeuvrer la pédale 50, 52, par exemple en raison d'un objet bloquant le déplacement de l'extrémité 70, le passager peut presser le bouton poussoir 64 ou 66 qui permet également l'ouverture de la porte 20.

L'invention permet ainsi aux passagers d'ouvrir facilement les portes de circulation du véhicule terrestre 10, sans avoir à utiliser leurs mains pour actionner l'ouverture. La circulation de personnes ayant les bras chargés est ainsi facilitée, ainsi que le maintien de mesures d'hygiène à l'intérieur du véhicule.

## Revendications

1. Véhicule terrestre (10), comprenant :
- un premier compartiment intérieur (12), ledit premier compartiment comprenant un premier plancher (14) ;
- une paroi (16) sensiblement verticale, délimitant ledit premier compartiment intérieur ;
- une ouverture (18) ménagée dans ladite paroi ; et
- une porte (20) apte à fermer l'ouverture de manière réversible ;
la porte comprenant : un panneau (30) vertical, mobile par rapport à la paroi ; et un dispositif mécanique (32) de déplacement du panneau ;
le dispositif mécanique comprenant un actionneur principal (40), configuré de sorte qu'une pression exercée sur ledit actionneur principal déclenche un déplacement du panneau par rapport à la paroi ;
le véhicule terrestre étant **caractérisé en ce que** l'actionneur principal comporte une première pédale (50) assemblée à une première face (54) du panneau de la porte, ladite première pédale étant mobile en rotation par rapport au panneau selon un premier axe (60) horizontal, ledit premier axe étant situé à une première distance (62) verticale du premier plancher inférieure ou égale à 30 cm, préférentiellement inférieure ou égale à 10 cm.

2. Véhicule terrestre selon la revendication 1, comprenant en outre un second compartiment intérieur (22), ledit second compartiment comprenant un second plancher (24) ; la paroi séparant les premier et second compartiments ; l'ouverture (18) mettant en communication lesdits premier et second compartiments.

3. Véhicule terrestre selon la revendication 2, dans lequel l'actionneur principal (40) du dispositif mécanique de la porte comporte en outre une seconde pédale (52) assemblée à une seconde face (56) du panneau de la porte, ladite seconde pédale étant mobile en rotation par rapport au panneau selon un second axe (60) horizontal, ledit second axe étant situé à une seconde distance (62) verticale du second plancher inférieure ou égale à 30 cm, préférentiellement inférieure ou égale à 10 cm.

4. Véhicule terrestre selon la revendication 3, dans lequel les premier et second axes (60) sont confondus.

5. Véhicule terrestre selon l'une des revendications précédentes, comprenant en outre un actionneur secondaire (42), ledit actionneur secondaire comprenant un bouton poussoir (64, 66) configuré de sorte qu'une pression exercée sur ledit bouton poussoir déclenche un déplacement du panneau par rapport à la paroi, le bouton poussoir étant situé proche d'un bord supérieur (68) de l'ouverture (18).

6. Véhicule terrestre selon l'une des revendications précédentes, dans lequel la première pédale comprend suivant un axe transversal de l'ouverture une première extrémité fixée au panneau et traversée par le premier axe et une deuxième extrémité libre propre à être déplacée par rapport au panneau.

7. Véhicule terrestre (10) selon l'une des revendications précédentes, **caractérisé en ce que** ledit véhicule est un véhicule ferroviaire de type train ou tram.

## Patentansprüche

1. Landfahrzeug (10), umfassend:
- ein erstes inneres Fach (12), wobei das erste Fach einen ersten Boden (14) umfasst;
- eine im Wesentlichen vertikale Wand (16), die das erste innere Fach begrenzt;
- eine Öffnung (18) in der Wand; und
- eine Tür (20), die geeignet ist, die Öffnung reversibel zu verschließen;
wobei die Tür umfasst: eine vertikale Platte (30), die in Bezug auf die Wand beweglich ist; und eine mechanische Vorrichtung (32) zum Bewegen der Platte;
wobei die mechanische Vorrichtung einen Hauptaktuator (40) umfasst, der derart ausgelegt ist, dass ein auf den Hauptaktuator ausgeübter Druck eine Bewegung der Platte in Bezug auf die Wand auslöst;
wobei das Landfahrzeug **dadurch gekennzeichnet ist, dass** der Hauptaktuator ein erstes Pedal (50) umfasst, das mit einer ersten Seite (54) der Türplatte verbunden ist, wobei das erste Pedal in Bezug auf die Platte gemäß einer ersten horizontalen Achse (60) drehbeweglich ist, wobei sich die erste Achse in einem ersten vertikalen Abstand (62) vom ersten Boden befindet, der kleiner oder gleich 30 cm, vorzugsweise kleiner oder gleich 10 cm, ist.

2. Landfahrzeug nach Anspruch 1, das ferner ein zweites inneres Fach (22) umfasst, wobei das zweite Fach einen zweiten Boden (24) umfasst; wobei die Wand das erste und das zweite Fach trennt; wobei die Öffnung (18) das erste und das zweite Fach in Kommunikation versetzt.

3. Landfahrzeug nach Anspruch 2, wobei der Hauptaktuator (40) der mechanischen Vorrichtung der Tür ferner ein zweites Pedal (52) umfasst, das mit einer zweiten Seite (56) der Türplatte verbunden ist, wobei das zweite Pedal in Bezug auf die Platte gemäß einer zweiten horizontalen Achse (60) drehbeweglich ist, wobei sich die zweite Achse in einem zweiten vertikalen Abstand (62) vom zweiten Boden befindet, der kleiner oder gleich 30 cm, vorzugsweise kleiner oder gleich 10 cm, ist.

4. Landfahrzeug nach Anspruch 3, wobei die erste und die zweite Achse (60) zusammenfallen.

5. Landfahrzeug nach einem der vorhergehenden Ansprüche, das ferner einen sekundären Aktuator (42) umfasst, wobei der sekundäre Aktuator einen Druckknopf (64, 66) umfasst, der derart ausgelegt ist, dass ein auf den Druckknopf ausgeübter Druck eine Bewegung der Platte in Bezug auf die Wand auslöst, wobei sich der Druckknopf in der Nähe einer oberen Kante (68) der Öffnung (18) befindet.

6. Landfahrzeug nach einem der vorhergehenden Ansprüche, wobei das erste Pedal gemäß einer Querachse der Öffnung ein erstes Ende umfasst, das an der Platte befestigt ist und von der ersten Achse durchquert wird, und ein zweites freies Ende, das geeignet ist, in Bezug auf die Platte bewegt zu werden.

7. Landfahrzeug (10) nach einem der vorhergehenden Ansprüche, **dadurch gekennzeichnet, dass** das Fahrzeug ein Schienenfahrzeug vom Typ Zug oder Straßenbahn ist.

## Claims

1. A land vehicle (10) comprising:
- a first interior compartment (12), said first compartment comprising a first floor (14);
- a substantially vertical wall (16) delimiting said first interior compartment;
- an opening (18) in said wall; and
- a door (20) capable of reversibly closing the opening;
the door comprising: a vertical panel (30) that is movable relative to the wall; and a mechanical device (32) for moving the panel;
the mechanical device comprising a main actuator (40), configured so that pressure exerted on said main actuator triggers movement of the panel relative to the wall;
the land vehicle being **characterised in that** the main actuator comprises a first pedal (50) assembled to a first face (54) of the door panel, the said first pedal being movable in rotation relative to the panel along a first horizontal axis (60), said first axis being located at a first vertical distance (62) from the first floor of less than or equal to 30 cm, preferably less than or equal to 10 cm.

2. A land vehicle according to claim 1, further comprising a second interior compartment (22), said second compartment comprising a second floor (24); the wall separating the first and second compartments; the opening (18) communicating said first and second compartments.

3. A land vehicle according to claim 2, in which the main actuator (40) of the mechanical device of the door additionally comprises a second pedal (52) assembled to a second face (56) of the panel of the door, the said second pedal being movable in rotation with respect to the panel along a second horizontal axis (60), said second axis being located at a second vertical distance (62) from the second floor of less than or equal to 30 cm, preferably less than or equal to 10 cm.

4. A land vehicle according to claim 3, in which the first and second axes (60) are merged.

5. A land vehicle according to any of the preceding claims, further comprising a secondary actuator (42), said secondary actuator comprising a push button (64, 66) configured such that pressing said push button triggers movement of the panel relative to the wall, the push button being located close to an upper edge (68) of the opening (18).

6. A land vehicle according to one of the preceding claims, in which the first pedal comprises, along a transverse axis of the opening, a first end fixed to the panel and traversed by the first axis and a second free end capable of being moved relative to the panel.

7. A land vehicle (10) according to one of the preceding claims, **characterised in that** said vehicle is a rail vehicle of the train or tram type.
